# EUROPÄISCHE PATENTSCHRIFT

(11) **EP 2 853 819 B1**
(45) Veröffentlichungstag und Bekanntmachung des Hinweises auf die Patenterteilung: **10.03.2021**
(21) Anmeldenummer: 14177229.3
(22) Anmeldetag: 16.07.2014
(51) Int. Cl.: F24C 7/08, G06F 3/01

(54) **Haushaltsgerät mit einer Gestikerkennungseinrichtung und mit einer Gestikunterscheidungseinrichtung sowie Verfahren zum Betreiben eines Haushaltsgeräts**
Household device with a gesture detection device and with a gesture distinguishing device and method for operating a domestic appliance
Appareil ménager doté d'un dispositif de détection gestuelle et d'un dispositif de distinction gestuelle et procédé de fonctionnement d'un appareil ménager

(30) Priorität: 30.07.2013 DE 102013214846
(43) Veröffentlichungstag der Anmeldung: 01.04.2015
(73) Patentinhaber: BSH Hausgeräte GmbH, 81739 München (DE)
(72) Erfinder: Ortmann, Christoph, 81675 München (DE)

(56) Entgegenhaltungen:
- EP-A1- 2 615 376
- WO-A1-03/027942
- DE-U1-202009 003 894

## Beschreibung

Die Erfindung betrifft ein Haushaltsgerät mit einer Bedienvorrichtung, die eine Gestikerkennungseinrichtung aufweist, bei welcher zumindest eine Betriebseinstellung des Haushaltsgeräts durch Gestiksteuerung einstellbar ist. Des Weiteren betrifft die Erfindung ein Verfahren zum Betreiben eines Haushaltsgeräts.

Aus der DE 10 2007 057 076 A1 ist ein Kochfeld und ein Verfahren zum Betrieb eines Kochfelds bekannt. Das Kochfeld umfasst eine Näherungssensorik, mit welcher eine Annäherung einer Hand eines Nutzers erkannt wird.

Aus der EP 2 615 376 A1 ist ein Verfahren zum Bedienen eines Kochfeldes bekannt, wobei bei dem Kochfeld Betriebsbedingungen eingestellt werden können. Die Betriebsbedingung kann dabei durch Gesten des Nutzers eingestellt werden.

Gerade bei Kochfeldern kann bei einem Zubereitungsvorgang beispielsweise ein Überlaufen des im Zubereitungsgefäß befindlichen Guts erfolgen und auf die Oberseite der Kochfeldplatte gelangen. Auch anderweitige Stoffe, wie beispielsweise spritzendes Fett oder dergleichen, können beim Zubereitungsvorgang auf die Kochfeldplatte gelangen. Dies ist gegebenenfalls unverzüglich abzuwischen. Bei dem bekannten Kochfeld tritt dabei jedoch dann das Problem auf, dass fälschlicherweise eine Annäherung als Gestik erkannt wird und dann eine unerwünschte Betriebseinstellung des Kochfelds erfolgt.

Es ist Aufgabe der vorliegenden Erfindung, ein Haushaltsgerät und ein Verfahren zum Betreiben eines derartigen Haushaltsgeräts zu schaffen, bei welchem beziehungsweise mit welchem unerwünschte Betriebseinstellungen zumindest reduziert werden können.

Diese Aufgabe wird durch ein Haushaltsgerät und ein Verfahren gemäß den unabhängigen Ansprüchen gelöst.

Ein erfindungsgemäßes Haushaltsgerät umfasst eine Bedienvorrichtung, die eine Gestikerkennungseinrichtung aufweist. Mit der Gestikerkennungseinrichtung ist zumindest eine Betriebseinstellung des Haushaltsgeräts durch Gestiksteuerung einstellbar. Dies bedeutet, dass zumindest mit einem Erkennen einer Gestik, bei welcher ein Körperteil eines Nutzers spezifisch bewegt und/oder orientiert ist, und berührungslos zur Bedienvorrichtung gehalten ist, eine dieser Gestik zugeordnete Betriebsbedingung des Haushaltsgeräts dann aktiviert oder durchgeführt wird.

Ein wesentlicher Gedanke der Erfindung ist darin zu sehen, dass die Bedienvorrichtung eine Gestikunterscheidungseinheit aufweist, deren erfasste Informationen für die Beurteilung einer nicht zur Einstellung einer Betriebseinstellung vorgesehenen und durchgeführten Geste berücksichtigt sind und somit eine zu einer Betriebseinstellung durchgeführten Geste von einer nicht zur Betriebseinstellung vorgesehenen Gestik unterscheidbar ist. Es ist die Gestikunterscheidungseinheit zur Erfassung von Informationen für eine Unterscheidung einer Gestik zur Einstellung einer Betriebseinstellung von einer nicht zur Betriebseinstellung durchgeführten Gestik ausgebildet, und die Bedienvorrichtung ist abhängig von den Informationen zumindest der Gestikunterscheidungseinheit zur Unterscheidung einer Gestik zur Einstellung einer Betriebseinstellung von einer nicht zur Betriebseinstellung durchgeführten Gestik ausgebildet.

Dies ist dahingehend besonders vorteilhaft, dass die Bedienvorrichtung nunmehr intelligenter gestaltet ist und nicht nur, wie im Stand der Technik, grundsätzlich eine Gestikerkennung oder keine Gestikerkennung erfolgen kann, sondern mit der Erfindung noch differenzierter Gestiken unterschiedlichster Art erkannt werden. Durch diese Ausgestaltung können unerwünschte Betriebseinstellungen vermieden werden, so dass die Nutzerzufriedenheit erhöht ist und darüber hinaus auch höheren Sicherheitsanforderungen Genüge getan wird.

Es ist vorgesehen, dass die Gestikunterscheidungseinheit zumindest einen optischen Sender und einen optischen Näherungssensor aufweist, wobei der optische Sender Infrarotstrahlen in einem zur Gestikerkennung ausgebildeten Detektiosbereich der Gestikerkennungseinrichtung emittiert und über den Näherungssensor eine Position und/oder Orientierung und/oder Bewegungsablauf eines Körperteils detektiert wird und daraus dann eine Gestik erkannt wird. Die Gestikunterscheidungseinheit weist ferner eine Helligkeitserfassungseinheit mit zumindest einem Helligkeitssensor auf, welcher unmittelbar benachbart zu dem Näherungssensor vorgesehen ist und mit welchem die Helligkeit in dem zur Gestikerkennung ausgebildeten Detektiosbereich der Gestikerkennungseinrichtung erfasst wird und abhängig von einem Vergleich der Helligkeit mit einem Helligkeitsschwellwert und/oder einer Helligkeitsänderung mit einem Helligkeitsänderungsschwellwert die Informationen erfasst werden, ob eine zur Betriebseinstellung vorgesehene Gestik vorliegt. Besonders vorteilhaft kann hierdurch beispielsweise bei einer Annäherung eines Körperteils, beispielsweise einer Hand, im Laufe der Bewegung dieser Hand sehr präzise erkannt werden, ob damit tatsächlich eine Gestik zur Betriebseinstellung vorliegt oder ob dies nicht der Fall ist. Auch dann, wenn somit insbesondere im Detektionsbereich der Gestikerkennungseinrichtung eine Teilbewegung dieses Körperteils durchgeführt wird und/oder eine Orientierung des Körperteils vorliegt, die einer Gestik zur Betriebseinstellung entspricht, bei weiterer Bewegung dieses Körperteils dann dadurch jedoch eine Gestik gebildet ist, die nicht bezüglich ihrer gesamten Bewegung einer Gestik zur Betriebseinstellung entspricht, kann dies erkannt werden. Gerade dann, wenn eine relativ schnelle und sehr nahe Annäherung eines Körperteils, insbesondere einer Hand, an beispielsweise einer Kochfeldplatte im Bereich der Bedienvorrichtung erfolgt, ändert sich die Helligkeit sehr stark und/oder die Helligkeit als solche ist dann sehr gering. Dadurch wird gerade am Ende dieser Gestikbewegung ein Bewegungsabschnitt im Detektionsbereich erkannt, der nicht mit einer eigentlich zur Betriebseinstellung vorgesehenen Gestik konform ist, so dass gerade am Ende dieses Bewegungswegs des Körperteils in Richtung der Bedienvorrichtung erkannt wird, dass diese Gestik nicht zur Betriebseinstellung vorgesehen ist.

Der Helligkeitsschwellwert ist die Helligkeit bei abgedeckter Helligkeitserfassungseinheit und/oder der Helligkeitsänderungsschwellwert ist die Helligkeitsänderung bei einer Wischbewegung mit einem Reinigungselement über die Gestikunterscheidungseinheit. Dies ist ein besonders hervorzuhebendes Merkmal, denn gerade bei einem Überkochen oder dergleichen und somit einem damit verbundenen relativ unverzüglichen Wischen der Oberseite einer Hausgeräteplatte, insbesondere einer Kochfeldplatte, wird dadurch eine nicht zur Betriebseinstellung durchgeführte Geste erkannt. Da gerade bei derartigen Situationen ein Nutzer gegebenenfalls relativ schnell reagiert und sich relativ schnell mit einem Reinigungselement zu dieser Oberseite hin bewegt und diese final dann auch berührt, wird Entsprechendes erkannt. Auch dann, wenn bei dieser Annäherungsbewegung eines Körperteils eine Bewegung und/oder Orientierung des Körperteils vorliegt, die durch die Gestikerkennungseinrichtung zunächst als Gestik für eine Betriebseinstellung gewertet werden würde, wird dann durch die weitere Bewegung des Körperteils durch die Gestikunterscheidungseinrichtung erkannt, dass die vollzogene Gestik im Gesamten betrachtet jedoch keine derartige ist, mit der eine tatsächliche Betriebseinstellung gewünscht ist. Gerade in diesen oben genannten spezifischen Situationen wird somit vermieden, dass unerwünschte Änderungen der Betriebseinstellungen oder grundsätzliche Betriebseinstellungen vorgenommen werden. Da es gerade bei Kochfeldern während eines Zubereitungsvorgangs und einem gegebenenfalls unverzüglich erforderlichen Abwischen der Oberseite der Kochfeldplatte situationsbedingt sehr schnell gehen muss, ist dann bei einem Nutzer das Abwischen absolut vorrangig und er achtet dann gegebenenfalls nicht mehr auf die weiteren Betriebsabläufe. Würde gerade bei derartigen Situationen dann eine unerwünschte und insbesondere dann gegebenenfalls sogar unbemerkte Änderung einer Betriebseinstellung auftreten, wenn die beim Wischvorgang vollzogene Gestik fälschlicherweise als Gestik zur Betriebseinstellung gewertet werden würde, wäre zumindest gegebenenfalls das Zubereitungsergebnis beeinträchtigt, insbesondere gegebenenfalls sogar ein sicherer Betrieb des Haushaltsgeräts, insbesondere des Kochfelds, beeinträchtigt.

Durch die Gestikunterscheidungseinheit ist es nun auch möglich, Gestiken, die in einer spezifischen Bewegungsphase und/oder in einer spezifischen Stellung zunächst als für eine Betriebseinstellung vorgesehene Gestik auftreten, im Weiteren dann jedoch eine Bewegung und/oder Orientierung und/oder Handlung erfolgt, die diese ursprüngliche Zuordnung und Einkategorisierung widerlegt, zu erkennen.

Es kann vorgesehen sein, dass die Gestikunterscheidungseinheit separat und benachbart zur Gestikerkennungseinrichtung angeordnet ist. Durch diese bauliche Trennung werden zwei einzelne gegenständliche Komponenten bereitgestellt, die dann auch individuell ausgetauscht und gewartet werden können.

Es kann jedoch auch vorgesehen sein, dass die Gestikunterscheidungseinheit integriert in der Gestikerkennungseinrichtung ausgebildet ist. Dadurch kann eine baulich sehr kompakte Ausgestaltung ermöglicht werden.

Vorzugsweise ist vorgesehen, dass die Bedienvorrichtung derart ausgebildet ist, dass bei einem Erkennen einer nicht zur Betriebseinstellung vorgesehenen Gestik die Gestikerkennungseinrichtung deaktivierbar ist. Dies ist ebenfalls besonders vorteilhaft, da im weiteren, gegebenenfalls bei einem dann umfänglicher erforderlichen Reinigungsvorgang problemlos dann auch vielfältigste Reinigungsgestiken durchgeführt werden können, ohne dass sich Betriebseinstellungen ändern.

Vorzugsweise ist vorgesehen, dass die Gestikerkennungseinrichtung für eine Deaktivierungszeitdauer deaktiviert ist. Insbesondere ist die Deaktivierungszeitdauer mit zumindest einer Primärzeitdauer einer Wischbewegung mit einem Reinigungselement über die Gestikunterscheidungseinheit definiert beziehungsweise bereitgestellt. Dies bedeutet, dass zumindest für diejenige Zeitdauer, in der dann die Wischbewegung durchgeführt wird, diese Gestikerkennungseinrichtung deaktiviert ist.

Vorzugsweise ist vorgesehen, dass die Deaktivierungszeitdauer zusätzlich eine zeitlich nach der Primärzeitdauer auftretende Verweilzeitdauer umfasst, in welcher die Helligkeit den Helligkeitsschwellwert wieder überstiegen hat. Es wird also auch auf die Situationen bevorzugt Rücksicht genommen, bei denen dann ein Nutzer nach dem Wischen gegebenenfalls langsamer die Hand mit dem Reinigungselement, beispielsweise einem Wischlappen, anhebt und sich dadurch langsam die Helligkeit im Erfassungsbereich der Gestikunterscheidungseinheit wieder erhöht. Es sollen auch Situationen umfasst sein, bei denen nicht nur dann, wenn die Gestikunterscheidungseinheit vollständig abgedunkelt ist, die Gestikerkennungseinrichtung deaktiviert ist, sondern dies auch noch dann der Fall ist, wenn das Abheben des Reinigungselements von der abgedeckten Gestikunterscheidungseinrichtung langsam erfolgt und/oder ein abruptes Wegnehmen des Reinigungselements von der Gestikunterscheidungseinrichtung erfolgt, wie dies beispielsweise bei einem Weiterwischen an einer örtlich anderen Stelle mit dem Reinigungselement auf der Oberseite der Hausgeräteplatte, insbesondere der Kochfeldplatte, erfolgt. Somit wird auch dann, wenn ausgehend von dem abgedeckten Zustand der Gestikunterscheidungseinheit wiederum ein abrupter Helligkeitssprung durch Verschieben des Reinigungselements auf dieser Hausgeräteplatte auftritt, auch noch für die Verweilzeitdauer die Deaktivierung der Gestikerkennungseinrichtung aufrecht erhalten.

Die Verweilzeitdauer kann einige Sekunden, vorzugsweise zwischen zwei Sekunden und acht Sekunden betragen.

In einer weiteren vorteilhaften Ausführung kann auch vorgesehen sein, dass die Deaktivierung der Gestikerkennungseinrichtung so lange aufrecht erhalten bleibt, bis sie von dem Nutzer selbst wieder aktiviert wird. Dies kann durch eine spezifische Aktivierungsgestik und/oder Betätigen eines spezifischen Aktivierungsbedienelements der Bedienvorrichtung, beispielsweise ein berührsensitives Bedienelement, erfolgen.

Vorzugsweise ist vorgesehen, dass das Haushaltsgerät ein Kochfeld ist. Dieses umfasst insbesondere eine Kochfeldplatte, welche eine oder mehrere Kochzonen aufweist, auf der beziehungsweise auf denen ein Zubereitungsgefäß zum Zubereiten von Lebensmitteln aufgestellt werden kann. Insbesondere ist die Bedienvorrichtung auch im Bereich der Kochfeldplatte angeordnet beziehungsweise integriert und über die Oberseite der Kochfeldplatte bedienbar.

Des Weiteren betrifft die Erfindung auch ein Verfahren zum Betreiben des vorgenannten Haushaltsgeräts mit der Bedienvorrichtung, welche die Gestikerkennungseinrichtung aufweist, mit welcher zumindest eine Betriebseinstellung des Haushaltsgeräts durch eine Gestiksteuerung eingestellt wird. Mittels der Gestikunterscheidungseinheit der Bedienvorrichtung werden Informationen für eine Unterscheidung einer Gestik zur Einstellung einer Betriebseinstellung von einer nicht zur Betriebseinstellung durchgeführten Gestik erfasst, und abhängig von den Informationen zumindest der Gestikunterscheidungseinheit wird mittels der Bedienvorrichtung eine Gestik zur Einstellung einer Betriebseinstellung von einer nicht zur Betriebseinstellung vorgesehene Gestik unterschieden. Diese Unterscheidung der Gestiken erfolgt insbesondere dadurch, dass durch einen spezifischen Teilweg einer Gestikbewegung und/oder einem spezifischen Abstand des die Gestik durchführenden Teils, insbesondere eines Körperteils, von der Gestikunterscheidungseinheit eine nicht zur Betriebseinstellung vorgesehene Gestik von einer für eine Betriebseinstellung vorgesehenen Gestik auch dann unterschieden werden kann, wenn die final nicht zur Betriebseinstellung vorgesehene Gestik mit einem Teilweg ihrer Gestikbewegung, der im Erfassungsbereich beziehungsweise Detektionsbereich der Gestikerkennungseinrichtung erfasst wurde, derart erfolgt ist, dass sie einer Bewegung einer für die Betriebseinstellung vorgesehenen Gestik entspricht.

Die Gestikerkennungseinrichtung weist zumindest einen Näherungssensor auf, welcher eine Position und/oder Orientierung und/oder Bewegungsableuf eines Körperteils detektiert. Sie ist auf optischer Basis arbeitend ausgebildet. Sie weist dazu einen Infrarot-Sender auf. Wird dann ein Körperteil in den Bereich zur Aussendung dieses Signals gebracht und/oder bewegt, so kann eine Detektion insbesondere der vom Körperteil in Richtung des Näherungssensors gelenkten Sendestrahlen erfolgen und erkannt werden.

Ein derartiger Näherungssensor alleine kann das Vorgehen bei einem Wischen der Oberseite der Hausgeräteplatte insbesondere dann, wenn das Körperteil im Detektionsbereich der Gestikerkennungseinrichtung Gestiken vollzieht oder zumindest zum Erreichen des zu wischenden Ortes auf der Oberseite der Hausgeräteplatte durch diesen Detektionsbereich hindurch greifen muss, nicht sicher erkennen. So kann alles ausgesendete Licht des Sensors abgedeckt sein und kommt nicht beim Empfänger an. Sehr nahe Objekte beziehungsweise Körperteile werden dann falsch oder gar nicht erkannt.

Durch die Gestikunterscheidungseinheit, welche zumindest einen Helligkeitssensor aufweist, kann das Umgebungslicht präzise und genau erfasst werden und dann auch die genannte Gestikunterscheidung erfolgen.

Auch dann, wenn durch eine zunächst für die Betriebseinstellung vorgesehene vermutete Gestik erkannt und dann unverzüglich die zugeordnete Betriebseinstellung aktiviert und durchgeführt wird, wird auch automatisch diese wieder deaktiviert und abgestellt, wenn dann im Nachgang erkannt wird, dass die Gestik eigentlich nicht zur Betriebseinstellung vorgesehen ist beziehungsweise war.

Insbesondere ist vorgesehen, dass durch eine Differenz einer momentanen Helligkeit und einem Mittelwert einer Helligkeit Helligkeitsänderungen erfasst werden. Bei einem Wischvorgang ist entsprechend charakteristisch, dass bei einer niederen Helligkeit des Sensorfelds und somit an der Gestikunterscheidungseinheit eine spezifisch charakterisierende Helligkeitsänderung vorausgegangen ist. Insbesondere ist somit auch vorgesehen, dass als eine abgespeicherte Referenzhelligkeit und/oder eine Referenzhelligkeitsänderung ein derartiger Wischvorgang präzise erkannt und kategorisiert werden kann, so dass explizit diese Handlungen und Gestiken bei einem Wischvorgang sicher erkannt und aussortiert werden können, so dass hier keine unerwünschten Betriebseinstellungen auftreten oder keine unerwünscht langen, bereits getätigten Betriebseinstellungen durchgeführt werden.

Ausführungsbeispiele der Erfindung werden nachfolgend anhand schematischer Zeichnungen näher erläutert.

Es zeigen:
- Fig. 1: eine schematische perspektivische Darstellung eines Ausführungsbeispiels eines erfindungsgemäßen Haushaltsgeräts;
- Fig. 2: eine vereinfachte Seitenansicht von Komponenten einer Bedienvorrichtung des Haushaltsgeräts gemäß Fig. 1; und
- Fig. 3: ein Diagramm, bei dem Signalverläufe betreffend die Spannung in Abhängigkeit von dem Abstand zu den jeweiligen Sensoren der Bedienvorrichtung gezeigt sind.

In den Figuren werden gleiche oder funktionsgleiche Elemente mit den gleichen Bezugszeichen versehen.

In Fig. 1 ist ein Haushaltsgerät gezeigt, welches als Kochfeld ausgebildet ist. Das Kochfeld 1 umfasst eine Kochfeldplatte 2, die beispielsweise aus Glas oder Glaskeramik ausgebildet sein kann. Auf einer Oberseite 3 der Kochfeldplatte 2 sind in Anzahl und Position lediglich beispielhaft Kochzonen 4, 5, 6 und 7 ausgebildet, auf denen Zubereitungsgefäße zum Zubereiten von Lebensmitteln aufgestellt werden können. Darüber hinaus umfasst das Kochfeld 1 eine Bedienvorrichtung 8, die innerhalb der Ausmaße der Kochfeldplatte 2 ausgebildet ist und über die Oberseite 3 bedienbar ist. Die Bedienvorrichtung 8 umfasst eine Gestikerkennungseinrichtung 9, so dass Betriebsbedingungen und somit auch Betriebseinstellungen des Kochfelds 1 durch berührungslose Gestiken erfolgen können. Dazu umfasst die Gestikerkennungseinrichtung 9 Komponenten, mit denen dann, wenn ein Körperteil, beispielsweise eine Hand, in den Erfassungsbereich der Einrichtung 9 gebracht wird, diese auch entsprechend erkannt wird.

Darüber hinaus umfasst die Bedienvorrichtung 8 eine Gestikunterscheidungseinheit 10, mit welcher insbesondere in Verbindung mit der Gestikerkennungseinrichtung 9 eine Gestik zur Einstellung einer Betriebseinstellung von einer nicht zur Betriebseinstellung vorgesehenen Gestik unterschieden werden kann. Die von der Einheit 10 dazu erfassten Informationen werden der Beurteilung, ob eine Geste zur Betriebseinstellung vorliegt oder eine Geste vorliegt, die keine Betriebseinstellung bewirken soll, zu Grunde gelegt. Eine nicht gezeigte Auswerteeinheit wertet für diese Gestikbeurteilung die Informationen der Einheit 10 und insbesondere auch der Einrichtung 9 aus. Die Auswerteeinheit kann auch Bestandteil der Einheit 10 oder der Einrichtung 9 sein.

Es kann vorgesehen sein, dass die Gestikunterscheidungseinheit 10 separat und benachbart zur Gestikerkennungseinrichtung 9 angeordnet ist oder dass die Gestikunterscheidungseinheit 10 integriert in der Gestikerkennungseinrichtung 9 ausgebildet ist.

In Fig. 2 ist in einer schematischen Darstellung eine Anordnung von Teilkomponenten der Bedienvorrichtung 8 gezeigt. Auf einem Schaltungsträger 11 ist in dem Zusammenhang ein optischer Sender 12 angeordnet, der zur Emittierung von Infrarotstrahlen ausgebildet ist. Diese werden in einem spezifischen Erfassungsbereich emittiert. Wird in diesem Erfassungsbereich beziehungsweise Detektionsbereich dann eine Hand eines Nutzers eingebracht und darin spezifisch bewegt und/oder spezifisch orientiert, so kann dies als Gestik zur Einstellung einer Betriebseinstellung erkannt werden. Dazu ist ein Näherungssensor 13 der Gestikerkennungseinrichtung 9 vorgesehen. Die auf optischer Basis arbeitende Gestikerkennungseinrichtung 9 detektiert dann über diesen Näherungssensor 13 die Position und/oder Orientierung und/oder den Bewegungsablauf des Körperteils und kann daraus dann die Gestik erkennen und die zugeordnete Betriebseinstellung dann über eine nicht gezeigte Steuereinheit der Bedienvorrichtung 8 gestartet und/oder durchgeführt werden.

Im Ausführungsbeispiel gemäß Fig. 2 ist dann unmittelbar benachbart zu diesem Näherungssensor 13 ein Helligkeitssensor 14 vorgesehen, der zur Detektion eines Helligkeitswerts und/oder eines Werts einer Helligkeitsänderung ausgebildet ist. Dieser Helligkeitssensor 14 stellt eine Helligkeitserfassungseinheit dar, die die Gestikunterscheidungseinheit 10 spezifiziert. Mit dem Helligkeitssensor 14 wird die Helligkeit zumindest bereichsweise in einem zur Gestikerkennung ausgebildeten Detektionsbereich der Gestikerkennungseinrichtung 9 erfasst und abhängig von einem Vergleich der Helligkeit mit einem abgespeicherten referenzierten Helligkeitsschwellwert und/oder einer erfassten Helligkeitsänderung mit einem abgespeicherten und referenzierten Helligkeitsänderungsschwellwert eine nicht zur Betriebseinstellung vorgesehene Gestik erkannt. Dazu ist in Fig. 3 ein Diagramm gezeigt, in welchem die elektrische Spannung U in Abhängigkeit von dem Abstand s eines Körperteils von den Einheiten, wie sie in Fig. 2 gezeigt sind, aufgezeichnet ist. In dem Zusammenhang ist durch eine Kurve I, die eine horizontale Gerade darstellt, ein Ansprechschwellwert vorgegeben und abgespeichert. Ein Nahbereich ist bis zum Abstand s1 vorgegeben. Darüber hinaus ist durch eine Gerade II eine über die Spannung charakterisierte Helligkeitsänderung angegeben, die in der gezeigten Darstellung insbesondere in der Schnittstelle zwischen der Kurve I und dem Nahbereich einer Stelle s1 diesen Schnittpunkt ebenfalls schneidet.

Darüber hinaus ist eine Kurve III eingezeichnet, die die Detektionskurve des Näherungssensors 13 charakterisiert. Anhand dieser Kurven wird dann eine zur Betriebseinstellung vorgesehene Gestik eindeutig von einer nicht für eine Betriebseinstellung vorgesehene Gestik unterschieden und erkannt. Insbesondere wird in dem Zusammenhang dann eine Gestik, die einen Wischvorgang, bei dem zumindest ein Teilbereich der Oberseite 3 der Kochfeldplatte 2 gewischt wird, erkannt und eindeutig von einer Gestik, die zur Betriebseinstellung vorgesehen und gewünscht ist, unterschieden.

Bei einer erkannten Gestik, die nicht zur Einstellung einer Betriebseinstellung vorgesehen ist, wird dann die Gestikerkennungseinrichtung 9 deaktiviert.

### Bezugszeichenliste

- 1: Haushaltsgerät
- 2: Kochfeldplatte
- 3: Oberseite
- 4: Kochzone
- 5: Kochzone
- 6: Kochzone
- 7: Kochzone
- 8: Bedienvorrichtung
- 9: Gestikerkennungseinrichtung
- 10: Gestikunterscheidungseinheit
- 11: Schaltungsträger
- 12: Optischer Sender
- 13: Näherungssensor
- 14: Helligkeitssensor
- U: Elektrische Spannung
- s: Abstand
- s1: Abstand
- I: Kurve
- II: Gerade
- III: Kurve

## Patentansprüche

1. Haushaltsgerät (1) mit einer Bedienvorrichtung (8), die eine Gestikerkennungseinrichtung (9) aufweist, mit welcher zumindest eine Betriebseinstellung des Haushaltsgeräts (1) durch Gestiksteuerung einstellbar ist, wobei die Bedienvorrichtung (8) eine Gestikunterscheidungseinheit (10) aufweist, die zur Erfassung von Informationen für eine Unterscheidung einer Gestik zur Einstellung einer Betriebseinstellung von einer nicht zur Betriebseinstellung durchgeführten Gestik ausgebildet ist, und die Bedienvorrichtung (8) eine Auswerteeinheit umfasst, die abhängig von den Informationen zumindest der Gestikunterscheidungseinheit (10) zur Unterscheidung einer Gestik zur Einstellung einer Betriebseinstellung von einer nicht zur Betriebseinstellung durchgeführten Gestik ausgebildet ist,
**dadurch gekennzeichnet, dass**
- die Gestikerkennungseinrichtung (9) zumindest einen optischen Sender (12) und einen optischen Näherungssensor (13) aufweist, wobei der optische Sender (12) Infrarotstrahlen in einem zur Gestikerkennung ausgebildeten Detektionsbereich der Gestikerkennungseinrichtung (9) emittiert und über den Näherungssensor (13) eine Position und/oder Orientierung und/oder Bewegungsablauf eines Körperteils detektiert wird und daraus dann eine Gestik erkannt wird;
- die Gestikunterscheidungseinheit (10) zumindest eine Helligkeitserfassungseinheit (14) mit zumindest einem Helligkeitssensor (14) aufweist, wobei unmittelbar benachbart zu dem Näherungssensor (13) der Helligkeitssensor (14) vorgesehen ist, mit welchem die Helligkeit in dem zur Gestikerkennung ausgebildeten Detektiosbereich der Gestikerkennungseinrichtung erfasst wird und abhängig von einem Vergleich der Helligkeit mit einem Helligkeitsschwellwert und/oder einer Helligkeitsänderung mit einem Helligkeitsänderungsschwellwert die Informationen erfasst werden, ob eine zur Betriebseinstellung vorgesehene Gestik vorliegt; wobei der Helligkeitsschwellwert die Helligkeit bei abgedeckter Helligkeitserfassungseinheit (14) ist und/oder der Helligkeitsänderungsschwellwert die Helligkeitsänderung bei einer Wischbewegung mit einem Reinigungselement über die Gestikunterscheidungseinheit (10) ist.

2. Haushaltsgerät (1) nach Anspruch 1, **dadurch gekennzeichnet, dass** die Gestikunterscheidungseinheit (10) separat und benachbart zur Gestikerkennungseinrichtung (9) angeordnet ist.

3. Haushaltsgerät (1) nach Anspruch 1, **dadurch gekennzeichnet, dass** die Gestikunterscheidungseinheit (10) integriert in der Gestikerkennungseinrichtung (9) ausgebildet ist.

4. Haushaltsgerät (1) nach einem der vorhergehenden Ansprüche, **dadurch gekennzeichnet, dass** die Bedienvorrichtung (8) derart ausgebildet ist, dass bei einem Erkennen einer nicht zur Betriebseinstellung vorgesehenen Gestik die Gestikerkennungseinrichtung (9) deaktivierbar ist.

5. Haushaltsgerät (1) nach Anspruch 4, **dadurch gekennzeichnet, dass** die Gestikerkennungseinrichtung (9) für eine Deaktivierungszeitdauer deaktiviert ist.

6. Haushaltsgerät (1) nach Anspruch 5, **dadurch gekennzeichnet, dass** die Deaktivierungszeitdauer zumindest einer Primärzeitdauer einer Wischbewegung mit einem Reinigungselement über die Gestikunterscheidungseinheit (10) entspricht.

7. Haushaltsgerät (1) nach Anspruch 6, **dadurch gekennzeichnet, dass** die Deaktivierungszeitdauer zusätzlich eine zeitlich nach der Primärzeitdauer auftretende Verweilzeitdauer umfasst, in welcher die Helligkeit den Helligkeitsschwellwert wieder überstiegen hat.

8. Haushaltsgerät nach einem der vorhergehenden Ansprüche, **dadurch gekennzeichnet, dass** es ein Kochfeld (1) ist.

9. Verfahren zum Betreiben eines Haushaltgeräts (1) nach einem der vorhergehenden Ansprüche, wobei mittels der Gestikunterscheidungseinheit (10) der Bedienvorrichtung (8) Informationen für eine Unterscheidung einer Gestik zur Einstellung einer Betriebseinstellung von einer nicht zur Betriebseinstellung durchgeführten Gestik erfasst werden, und abhängig von den Informationen zumindest der Gestikunterscheidungseinheit (10) mittels der Bedienvorrichtung (8) eine Gestik zur Einstellung einer Betriebseinstellung von einer nicht zur Betriebseinstellung vorgesehene Gestik unterschieden wird, **dadurch gekennzeichnet, dass**
- die Gestikunterscheidungseinheit (10) mit einer Helligkeitserfassungseinheit (14) die Helligkeit in einem zur Gestikerkennung ausgebildeten Detektionsbereich der Gestikerkennungseinrichtung (9) erfasst, und anhand einer Detektion einer Position und/oder Orientierung und/oder Bewegungsablauf eines Körperteils durch den Näherungssensor (13) und abhängig von einem Vergleich der Helligkeit mit einem Helligkeitsschwellwert und/oder einer Helligkeitsänderung mit einem Helligkeitsänderungsschwellwert die Informationen zur Beurteilung einer nicht zur Betriebseinstellung vorgesehenen Gestik erfasst werden, und wobei der Helligkeitsschwellwert die Helligkeit bei abgedeckter Helligkeitserfassungseinheit (14) ist und/oder der Helligkeitsänderungsschwellwert die Helligkeitsänderung bei einer Wischbewegung mit einem Reinigungselement über die Gestikunterscheidungseinheit (10) ist.

## Claims

1. Household device (1) having an operating device (8) which has a gesture detection device (9) with which at least one operation setting of the household device (1) can be set by gesture control, wherein the operating device (8) has a gesture distinguishing unit (10) which is designed to acquire information for distinguishing a gesture for setting an operation setting from a gesture not performed for the operation setting, and the operating device (8) comprises an evaluation unit which as a function of the information from at least the gesture distinguishing unit (10) is designed to distinguish a gesture for setting an operation setting from a gesture not performed for the operation setting,
**characterised in that**
- the gesture detection device (9) has at least one optical transmitter (12) and an optical proximity sensor (13), wherein the optical transmitter (12) emits infrared beams in a detection range of the gesture detection device (9) designed for gesture detection and a position and/or orientation and/or movement sequence of a body part is detected via the proximity sensor (13) and a gesture is then detected therefrom;
- the gesture distinguishing unit (10) has at least one brightness detection unit (14) with at least one brightness sensor (14), wherein the brightness sensor (14) is provided immediately adjacent to the proximity sensor (13) and with which the brightness can be detected in the detection range of the gesture detection device (9) designed for gesture detection, and as a function of a comparison of the brightness with a brightness threshold value and/or a change in brightness with a brightness change threshold value the information regarding whether a gesture intended for the operation setting is present is acquired; wherein the brightness threshold value is the brightness when the brightness detection unit (14) is covered and/or the brightness change threshold value is the change in brightness during a wiping movement with a cleaning element over the gesture distinguishing unit (10).

2. Household device (1) according to claim 1, **characterised in that** the gesture distinguishing unit (10) is arranged separately and adjacent to the gesture detection device (9).

3. Household device (1) according to claim 1, **characterised in that** the gesture distinguishing unit (10) is designed to be integrated in the gesture detection device (9).

4. Household device (1) according to one of the preceding claims, **characterised in that** the operating device (8) is designed such that the gesture detection device (9) can be deactivated when a gesture that is not intended for operation setting is detected.

5. Household device (1) according to claim 4, **characterised in that** the gesture detection device (9) is deactivated for a deactivation period.

6. Household device (1) according to claim 5, **characterised in that** the deactivation period corresponds to at least one primary period of a wiping movement with a cleaning element over the gesture distinguishing unit (10).

7. Household device (1) according to claim 6, **characterised in that** the deactivation period additionally comprises a dwell period occurring after the primary period, in which the brightness has again exceeded the brightness threshold value.

8. Household device according to one of the preceding claims, **characterised in that** it is a hob (1).

9. Method for operating a household device (1) according to one of the preceding claims, wherein by means of the gesture distinguishing unit (10) of the operating device (8) information is detected for distinguishing a gesture for setting an operation setting from a gesture not performed for the operation setting, and by means of the operating device (8) a gesture for setting an operation setting is distinguished from a gesture not intended for the operation setting as a function of the information at least from the gesture distinguishing unit (10), **characterised in that**
- the gesture distinguishing unit (10) uses a brightness detection device (14) to detect the brightness in a detection range of the gesture detection device (9) designed for gesture detection, and based on a detection of a position and/or orientation and/or movement sequence of a body part by the proximity sensor (13) and as a function of a comparison of the brightness with a brightness threshold value and/or a change in brightness with a brightness change threshold value the information for evaluating a gesture not intended for operation setting is detected, and wherein the brightness threshold value is the brightness when the brightness detection unit (14) is covered and/or the brightness change threshold value is the change in brightness during a wiping movement with a cleaning element over the gesture distinguishing unit (10).

## Revendications

1. Appareil ménager (1) comprenant un dispositif de commande (8) qui présente un dispositif de reconnaissance gestuelle (9) à l'aide duquel au moins un réglage de fonctionnement de l'appareil ménager (1) est réglable par commande gestuelle, dans lequel le dispositif de commande (8) comprend une unité de distinction gestuelle (10) qui est réalisée pour détecter des informations pour une distinction gestuelle destinée à régler un réglage de fonctionnement par rapport à une gestuelle non réalisée pour le réglage de fonctionnement, et dans lequel le dispositif de commande (8) comprend une unité d'évaluation qui est réalisée, en fonction des informations au moins de l'unité de distinction gestuelle (10), pour distinguer une gestuelle destinée à régler un réglage de fonctionnement d'une gestuelle non réalisée pour le réglage de fonctionnement,
**caractérisé en ce que**
- le dispositif de reconnaissance gestuelle (9) comprend au moins un émetteur optique (12) et un capteur optique de proximité (13), dans lequel l'émetteur optique (12) émet des rayons infrarouges dans une plage de détection, réalisée pour la reconnaissance gestuelle, du dispositif de reconnaissance gestuelle (9) et dans lequel une position et/ou une orientation et/ou un déroulement de mouvement d'une partie corporelle sont détectés par l'intermédiaire du capteur de proximité (13), et dans lequel une gestuelle en est alors identifiée ;
- l'unité de distinction gestuelle (10) comprend au moins une unité de détection de luminosité (14) comprenant au moins un capteur de luminosité (14), dans laquelle le capteur de luminosité (14) est ménagé directement de manière avoisinante au capteur de proximité (13), avec lequel capteur de luminosité la luminosité dans la plage de détection, réalisée pour la reconnaissance gestuelle, du dispositif de reconnaissance gestuelle est détectée, et, dans laquelle, en fonction d'une comparaison de la luminosité avec une valeur seuil de luminosité et/ou d'une modification de luminosité avec une valeur seuil de modification de luminosité, les informations sont détectées pour déterminer si une gestuelle destinée au réglage de fonctionnement est présente ; dans laquelle la valeur seuil de luminosité est la luminosité avec l'unité de détection de luminosité (14) recouverte et/ou la valeur seuil de modification de luminosité est la modification de luminosité lors d'un mouvement d'essuyage avec un élément de nettoyage sur l'unité de distinction gestuelle (10).

2. Appareil ménager (1) selon la revendication 1, **caractérisé en ce que** l'unité de distinction gestuelle (10) est disposée de manière séparée et avoisinante au dispositif de reconnaissance gestuelle (9).

3. Appareil ménager (1) selon la revendication 1, **caractérisé en ce que** l'unité de distinction gestuelle (10) est réalisée de manière intégrée dans le dispositif de reconnaissance gestuelle (9).

4. Appareil ménager (1) selon l'une quelconque des revendications précédentes, **caractérisé en ce que** le dispositif de commande (8) est réalisé de manière à ce que le dispositif de reconnaissance gestuelle (9) puisse être désactivé lors d'une identification d'une gestuelle non définie pour le réglage de fonctionnement.

5. Appareil ménager (1) selon la revendication 4, **caractérisé en ce que** le dispositif de reconnaissance gestuelle (9) est désactivé pour une durée de désactivation.

6. Appareil ménager (1) selon la revendication 5, **caractérisé en ce que** la durée de désactivation correspond au moins à une durée primaire d'un mouvement d'essuyage avec un élément de nettoyage sur l'unité de distinction gestuelle (10).

7. Appareil ménager (1) selon la revendication 6, **caractérisé en ce que** la durée de désactivation comprend en outre une durée de séjour se produisant temporellement après la durée primaire, pendant laquelle la luminosité a de nouveau dépassé la valeur seuil de luminosité.

8. Appareil ménager (1) selon l'une quelconque des revendications précédentes, **caractérisé en ce qu'**il est une table de cuisson (1).

9. Procédé de fonctionnement d'un appareil ménager (1) selon l'une quelconque des revendications précédentes, dans lequel, au moyen de l'unité de distinction gestuelle (10) du dispositif de commande (8), des informations pour une distinction d'une gestuelle destinée à régler un réglage de fonctionnement par rapport à une gestuelle non réalisée pour le réglage de fonctionnement sont détectées, et dans lequel, en fonction des informations au moins de l'unité de distinction gestuelle (10), une gestuelle destinée à régler un réglage de fonctionnement est distinguée, au moyen du dispositif de commande (8), d'une gestuelle non définie pour le réglage de fonctionnement,
**caractérisé en ce que**
- l'unité de distinction gestuelle (10) détecte, à l'aide d'une unité de détection de luminosité (14), la luminosité dans une plage de détection, réalisée pour la reconnaissance gestuelle, du dispositif de reconnaissance gestuelle (9), et à l'aide d'une détection, par le capteur de proximité (13), d'une position et/ou d'une orientation et/ou d'un déroulement de mouvement d'une partie corporelle et en fonction d'une comparaison de la luminosité avec une valeur seuil de luminosité et/ou d'une modification de luminosité avec une valeur seuil de modification de luminosité, les informations pour l'évaluation d'une gestuelle non définie pour régler le fonctionnement sont détectées, et dans laquelle la valeur seuil de luminosité est la luminosité avec l'unité de détection de luminosité (14) recouverte et/ou la valeur seuil de modification de luminosité est la modification de luminosité lors d'un mouvement d'essuyage avec un élément de nettoyage sur l'unité de distinction gestuelle (10).
